# EUROPÄISCHE PATENTSCHRIFT

(11) **EP 0 048 290 B1**
(45) Veröffentlichungstag und Bekanntmachung des Hinweises auf die Patenterteilung: **16.05.1984**
(21) Anmeldenummer: 80105617.7
(22) Anmeldetag: 19.09.1980
(51) Int. Cl.: B41J 9/127

(54) **Bank zur Aufnahme mehrerer Druckstösseleinheiten**
Bank for the receipt of several print hammer units
Embase pour la réception de plusieurs éléments d'impression

(43) Veröffentlichungstag der Anmeldung: 31.03.1982
(73) Patentinhaber: IBM DEUTSCHLAND GMBH, D-70569 Stuttgart (DE); International Business Machines Corporation, Armonk, N.Y. 10504 (US)
(72) Erfinder: Bohg, Armin, D-7031 Weil im Schönbuch-Neuweiler (DE); Hartmann, Kurt, D-7260 Calw-Heumaden (DE)
(74) Vertreter: Blutke, Klaus Wilhelm, Dipl.-Ing.

## Beschreibung

Die Erfindung betrifft eine Bank zur Aufnahme mehrerer Druckstößeleinheiten. Diesbezügliche Druckstößel sind in den deutschen Patentanmeldungen DE-A-2 926 276 und DE-A-3 018 407 beschrieben. Sie sind insbesondere zur Verwendung in Anschlagdruckern gedacht.

Es ist eine Vielzahl von Druckhammerantrieben bekannt, die nach unterschiedlichen Prinzipien arbeiten.

Nach der deutschen Patentschrift DE-C-1 276 380 werden die Druckhämmer von Blattfedern getragen, deren im ausgelenkten Zustand gespeicherte Energie zur Druckhammerbetätigung dient. Das Auslösen des Druckhammers erfolgt auf elektromagnetische Weise durch das Ausschalten der Erregung eines den Druckhammer zurückhaltenden Elektromagneten.

Zeilendrucker mit einer Vielzahl von Zeichenpositionen weisen sogenannte Druckhammerbänke auf. Diese Druckhammerbänke dienen der Aufnahme einzelner Druckhammereinheiten, von denen jede einer bestimmten Druckposition zugeordnet ist. Die im deutschen Patent 1 276 380 beschriebene Druckhammerbankweist eine Vielzahl von besonderen Merkmalen auf: Die vorgespannten Druckhämmer werden durch einen allen Druckhämmern gemeinsamen Elektromagneten gehalten, dessen auf Blattfedern befestigter und parallel verschiebbarer Träger eine senkrecht zur Schreibweise gerichtete hin-und hergehende Bewegung ausführt, die der Rückholung der Druckhämmer nach dem Anschlag dient. Des weiteren sind für die einzelnen Druckhämmer elastisch befestigte Dämpfermassen vorgesehen, die die Energie der sich nach dem Druckanschlag zurückbewegenden Druckhämmer aufnehmen und mittels federnder Sperren die Druckhämmer solange verriegeln, bis die Magnetjoche des Haltemagneten in dieser vorderen Extremlage die Druckhämmer erfaßt haben. Außerdem sind die Dämpfermassen auf einem sich über alle Druckstellen erstreckenden, drehbar gelagerten, mit seinem Drehpunkt gegenüber den federnden Sperren nach unten versetzten Träger befestigt, der mittels eines Nokkengetriebes zur Freigabe der Druckhämmer kurzzeitig ausschwenkt.

In einem typischen schnellen Anschlagdrukker, z. B. wie den IBM-Drucker Modell 3203, besteht jede Druckhammereinheit aus einem Klappanker-Elektromagneten, einem separaten Druckhammer und einem Stößel zur Übertragung der kinetischen Energie des Klappankers auf den Druckhammer. Jeder Elektromagnet ist mit zwei Schrauben auf einer allen Druckkhammereinheiten gemeinsamen Grundplatte angeschraubt; diese Schrauben müssen zu jeder Flugzeitjustage gelockert und anschließend wieder festgezogen werden (264 Stück!). Jeder Elektromagnet überträgt den bei der Beschleunigung des Ankers auftretenden Rückstoßimpuls voll auf die Grundplatte. Ein Auswechseln einzelner Druckhammereinheiten ist nicht möglich.

Zur Vermeidung dieser Nachteile ist es Aufgabe der Erfindung, eine Bank zur Aufnahme mehrerer Druckstößeleinheiten vorzusehen, die folgenden Forderungen genügt:
Jede Druckstößeleinheit soll ohne Zerlegen der Bank einzeln auswechselbar sein;
auf die Hammerbank soll nicht der volle Rückstoßimpuls übertragen werden;
wenige Befestigungselemente sollen zur Montage aller Druckstößeleinheiten genügen.

Diese Aufgabe der Erfindung wird in vorteilhafter Weise durch die im kennzeichnenden Teil des Anspruches 1 genannten Maßnahmen gelöst.

Vorteilhafte Weiterbildungen der Erfindung sind den Unteransprüchen zu entnehmen.

Ein Ausführungsbeispiel der Erfindung ist in den Zeichnungen dargestellt und wird im folgenden näher beschrieben. Es zeigt
Fig. 1 eine perspektivische Ansicht einer Bank zur Aufnahme mehrerer Druckstößeleinheiten,
Fig. eine vereinfachte Seitenansicht (aus Pfeilrichtung P) der Bank gemäß Fig. 1 mit einer Druckstößeleinheit,
Fig. 3 eine auszugsweise Schnittdarstellung der Bank mit zwei Druckstößeleinheiten gemäß der Schnittlinie 3-3 in Fig. 2,
Fig. 4 eine auszugsweise Schnittdarstellung der Bank mit zwei Druckstößeleinheiten gemäß der Schnittlinie 4-4 in Fig. 2,
Fig. 5 eine Ausziehvorrichtung für das Herausnehmen einer Druckstößeleinheit.

Elektromagnetische Antriebseinheiten, wie sie in Druckstößeleinheiten für die nachfolgend beschriebene Bank Verwendung finden können, sind in der deutschen Patentanmeldung DE-A-3 018 407 beschrieben. Dieser Anmeldung ist zu entnehmen, daß die eigentliche elektromagnetische Antriebseinheit in der Aussparung eines flachen schmalen Rahmens untergebracht ist, und daß der eigentliche stabähnliche Druckstößel in zwei Bohrungen dieses Rahmens geführt ist. Des weiteren ist ausgesagt, daß dieser Stößel an seinem druckfernen Ende mit einem in einem Langloch des Stößels verlaufenden einseitig befestigten Federstift zusammenwirkt. Dieser Federstift dient dem Zurückholen des Druckstößels nach einem Arbeitshub. Einzelheiten zum Verständnis der Wirkungsweise der elektromagnetischen Druckstößelantriebseinheit seien hier nicht wiederholt, da sie für das Verständnis der nachfolgend beschriebenen Bank zur Aufnahme mehrerer Druckstößeleinheiten nicht erforderlich sind.

In Fig. 1 ist eine perspektivische Ansicht einer Bank zur Aufnahme mehrerer Druckstößeleinheiten gezeigt. Die Druckstößeleinheiten sind mit 5 und 6 gekennzeichnet, deren Rahmen mit 5-1 und 6-1 bezeichnet sind.

Zur Vereinfachung der Darstellung sind nur zwei Druckstößeleinheiten 5 und 6 gezeigt, wenn auch ungleich mehr in der Bank 1 Aufnahme finden können.

Aus der Darstellung ist ersichtlich, daß eine Druckstößeleinheit (siehe auch Fig. 2) 6 aus einem flachen, schmalen Rahmen 6-1 besteht. Der Rahmen jeder Druckstößeleinheit ist mit einer Aussparung 7 versehen, in der die eigentliche elektromagnetische Antriebseinheit für den Druckstößel (nicht dargestellt) angeordnet ist. Der nicht dargestellte Druckstößel wird in den Bohrungen 10 und 11 der Rahmen 5-1 und 6-1 geführt. Jeder Rahmen 5 und 6 hat an seinem vorderen Ende einen kielartigen Teil und an seinem hinteren Ende jeweils zwei Rahmenschenkel 9-1 und 9-2. Die Rahmenschenkel haben an ihrem hinteren Ende jeweils eine V-förmige Nut 9-1-1 und 9-2-1 (siehe auch Fig. 3). Am oberen Rahmenschenkel 9-2 ist mitttels der Schraube 17 ein Winkelstück 16 angebracht, in welchem eine Stellschraube 15 verläuft. Diese Stellschraube dient als Anschlag für eine Anschlagleiste 13, welche im unteren Rahmenschenkel 9-1 eine Schneidenlagerung 14 hat und sich von dort durch ein Langloch 12 im oberen Rahmenschenkel 9-2 nach oben erstreckt. Wie aus Fig. 2 hervorgeht, wird die Anschlagsleiste gegen das Stellschraubenende von einer Zugfeder 27 gehalten. Aus Fig. 2 ist ebenfalls zu erkennen, wie der bereits erwähnte Federstift 23 mit dem eigentlichen Druckstößel 22 zusammenwirkt. Dieser Federstift 23 ist mit einer Lasche 24 verbunden, die mit Hilfe der Schraube 25 auf dem oberen Rahmenteil verbunden ist. Durch Erregung der nicht dargestellten elektromagnetischen Antriebseinheit erfährt der Stößel 22 eine Beschleunigung in Arbeitsrichtung D. Nach erfolgtem Druckvorgang wird er durch den Federstift 23 in seine Ausgangsposition zurückgeführt, in der er durch die Kraft des Federstiftes gegen die Anschlagleiste 13 gedrückt wird.

Im folgenden wird beschrieben, wie die Druckstößeleinheiten in der Bank 1 Aufnahme finden.

Die Bank 1 hat eine U-förmigähnliche Form. Der vordere U-Schenkel 4 weist zur Aufnahme der kielartigen vorderen Teile 5-2, 6-2 der Rahmen 5-1 und 6-1 vertikal verlaufende Profilrillen 4-1, 4-2 auf, die der Kielform angepaßt sind. Der hintere U-Schenkel 2 der Bank 1 besteht aus zwei Abschnitten: einem geradlinig verlaufenden Schenkelteil 2-1 und einem oberen nach innen abgewinkelten Schenkelteil 2-2. Dieser Teil 2-2 weist zur Aufnahme der einzelnen Druckstößeleinheiten 5 und 6 wiederum vertikale Profilrillen 2-2-1, 2-2-2 auf. Diese Profilrillen dienen der Aufnahme eines Stiftes 19, der in den V-förmigen Rillen 9-1-1 des unteren und oberen Rahmenschenkels 9-1 und 9-2 des Rahmens 6-1 verläuft. Diese letztgenannten Profilrillen sind aufeinander ausgerichtet. Sie verlaufen ebenso wie die Profilrillen des Teils 2-2 vertikal. Im zusammengebauten Zustand sind die beiden U-Schenkel 4 und 2 der Bank mit der Basis 3 verbunden. Diese Verbindung kann mittels nicht dargestellter Schrauben lösbar sein. Es sind jedoch auch andere Verbindungen, z. B. Schnappverbindungen möglich. Die Profilrillen in den U-Schenkeln der Bank für benachbarte Rahmen haben eine unterschiedliche Tiefe, so daß jeweils nur alle geradzahligen bzw. ungeradzahligen Rahmen miteinander fluchten. Dieser Versatz bewirkt, daß sich benachbarte Druckstößeleinheiten im Betrieb nicht merklich störend (z. B. magnetisch) gegenseitig beeinflussen.

Aus Fig. 2, welche eine vereinfachte Seitenansicht (aus Pfeilrichtung P, Fig. 1) der Bank mit der Druckstößeleinheit 6 darstellt, ist insbesondere zu erkennen, wie der zwischen dem unteren 9-1 und oberen 9-2 Rahmenschenkel des Rahmens 6-1 angeordnete Stift 19 in seinem mittleren Teil in der hinteren Profilrille der Bank anliegt. Dieser Stift soll eine in Druckrichtung D federnde Wirkung aufweisen, so daß der beim Feuern des Druckstößels 22 auftretende Rückstoß nur gedämpft auf die Bank 1 übertragen wird. Des weiteren ist der Fig. 2 zu entnehmen, daß der Stift 19 mit seinem oberen Teil in einer Bohrung des Winkelstücks 16 Aufnahme findet.

Der gegenseitige Versatz der einzelnen Druckstößeleinheiten ist insbesondere aus den Fig. 1, 3 und 4 zu erkennen.

In Fig. 3 ist eine auszugsweise Schnittdarstellung der Bank (mit zwei Druckstößeleinheiten) gemäß der Schnittlinie 3-3 in Fig. 2 gezeigt, während in Fig. 4 eine auszugsweise Schnittdarstellung der Bank (mit zwei Druckstößeleinheiten) gemäß der Schnittlinie 4-4 in Fig. 2 wiedergegeben ist.

Fig. 3 bezieht sich somit auf die Halterung und Führung der hinteren Teile der Druckstößeleinheiten, während sich Fig. 4 auf die Halterung und Führung der vorderen Teile der Druckstößeleinheiten bezieht.

Die V-förmigen Profilrillen im Teil 2-2 des Schenkels 2 der Bank 1 sind 2-2-1 und 2-2-2 gekennzeichnet. Es ist zu erkennen, daß diese Profilrillen eine unterschiedliche Tiefe haben, und daß am Grunde dieser Profilrillen die Stifte 19 der Rahmen verlaufen.

Zur Führung der vorderen Rahmenteile sei auf Abbildung 4 verwiesen. Die V-förmigen Profilrillen 4-1, 4-2 haben für benachbarte Rahmen wieder eine unterschiedliche Tiefe. Die Profilrille für den Rahmen 6-1 ist mit 4-2, die für den Rahmen 5-1 mit 4-1 gekennzeichnet. Diese V-förmigen Rillen haben unter Beachtung des Rahmenversatzes wieder eine unterschiedliche Tiefe. Sie sind dem kielartigen vorderen Teil 6-2, 5-2 der Rahmen 6-1 und 5-1 angepaßt, wobei die Rillenbreite für die tieferliegenden Rillen etwas breiter als die eigentliche Rahmenbreite sind.

In Fig. 5 ist eine vereinfachte Darstellung einer Ausziehvorrichtung für das Herausnehmen einer Druckstößeleinheit aus der Bank gezeigt. Diese Vorrichtung ist ein entsprechend henkelförmig gebogener Draht 31 mit abgewinkelten Enden, die in horizontal verlaufende Bohrungen des Winkelstücks 29 bzw. (30) im vorderen Rahmenteil eingefügt werden können. Auf diese Weise ist es möglich, die einzelnen Rahmeneinheiten bei Bedarf (unter entsprechender Lockerung des vorderen bzw. hinteren Rahmenschenkels 2, 4) aus der Bank 1 zu entnehmen und diese auch wieder in die Bank einzusetzen. Eine solche Lokkerung kann z. B. durch teilweises Lösen einer Schraubverbindung erfolgen, die dem Zusammenfügen der U-Schenkel 4 und 2 der Bank mit der Basis 3 dient.

## Patentansprüche

1. Bank zur Aufnahme nebeneinanderliegender Stößeleinheiten, welche bestehen aus einem flachen, schmalen Rahmen mit einer innerhalb einer Aussparung dieses Rahmens angeordneten elektromagnetischen Antriebseinheit für den Stößel, der in zwei Bohrungen des Rahmens geführt ist, dadurch gekennzeichnet, daß zur Aufnahme und Führung der einzelnen Stößeleinheiten (5, 6) die Bank (1) einen U-förmigähnlichen Querschnitt aufweist, daß der Rahmen (6-1) jeder Stößeleinheit (6) an mindestens einem seiner beiden Enden einen zwischen zwei Rahmenschenkeln (9-1, 9-2) angeordneten biegeelastischen Stift (19) aufweist, daß die Rahmen zwischen den U-Schenkeln (2,4) der Bank (1) lösbar angeordnet sind und daß beide U-Schenkel Aussparungen (4-1, 4-2; 2-2-1, 2-2-2) zur form- und/ oder kraftschlüssigen Aufnahme des vorderen oder hinteren Rahmenteiles bzw. des Stiftes (19) aufweisen.

2. Anordnung nach Anspruch 1, dadurch gekennzeichnet, daß die Aussparungen (4-1, 4-2; 2-2-1, 2-2-2) in den U-Schenkeln der Bank (1) zur Aufnahme einer Stößelantriebseinheit vertikal verlaufende Profilrillen sind.

3. Anordnung nach Anspruch 2, dadurch gekennzeichnet, daß der vordere Rahmenteil eine kielartige Form (6-2) und der hintere Rahmenteil einen biegeelastischen Stift (19) aufweist.

4. Anordnung nach einem der Ansprüche 1 bis 3, dadurch gekennzeichnet, daß nebeneinanderliegende Stößelantriebseinheiten (5, 6) in Aktionsrichtung der Stößel gegeneinander versetzt sind zur Verminderung der gegenseitigen Beeinflussung der elektromagnetischen Antriebseinheiten.

5. Anordnung nach Anspruch 4, gekennzeichnet durch ihre Verwendung für Anschlag-Drukker.

## Claims

1. Bank for accomodating adjacent ram units consisting of a flat, narrow frame comprising in a recess an electromagnetic actuator for the ram which is guided in two bores of the frame, characterized in that for accommodating and guiding the individual ram units (5, 6), the bank (1) has a substantially U-shaped cross-section, that the frame (6-1) of each ram unit (6) is provided, at least on one of its two ends, with a flexible pin (19) arranged between two frame sections (9-1, 9-2), that the frames are detachably mounted between the U-sections (2, 4) of the bank (1)), and that both U-sections have recesses (4-1,4-2; 2-2-1, 2-2-2) for positively and/or non-positively accommodating the front or rear frame part and the pin (19), respectively.

2. Arrangement in accordance with claim 1, characterized in that the recesses (4-1, 4-2; 2-2-1, 2-2-2) in the U-sections of the bank for accommodating a ram actuator are vertical sectional grooves.

3. Arrangement in accordance with claim 2, characterized in that the front frame part is keel- shaped (6-2) and the rear frame part has a flexible pin (19).

4. Arrangement in accordance with any one of the claims 1 to 3, characterized in that adjacent ram actuators (5, 6) are staggered relative to each other in the operating direction of the rams to reduce interaction of the electromagnetic actuators.

5. Arrangement in accordance with claim 4, characterized by their use in impact printers.

## Revendications

1. Embase pour la réception d'éléments d'impression contigus, constituée par un chassis plat et étroit qui comporte une unité d'entraînement électromagnétique de l'élément d'impression disposée dans une cavité dudit chassis, lequel élément d'impression est guidé dans deux trous dudit chassis, caractérisée en ce que ladite embase (1) destinée à recevoir et à guider lesdits éléments d'impression (5, 6) a une section en forme de fourche, ledit chassis (6-1) de chaque élément d'impression (5, 6) comporte à au moins une de ses deux extrémités une goupille (19) élastique disposée entre deux branches dudit chassis (9-1, 9-2), lesdits chassis sont disposés de façon amovible entre les branches de la fourche (2, 4) de l'embase (1) et les deux branches de la fourche comportent des cavités (4-1, 4-2; 2-2-1, 2-2-2) permettant la réception et le maintien par crantage et/ou par force respectivement de la partie avant ou arrière dudit chassis ou de ladite goupille (19).

2. Dispositif selon la revendication 1, caractérisé en ce que lesdites cavités (4-1, 4-2; 2-2-1, 2-2-2) ménagées dans les branches de ladite embase (1) afin de recevoir une unité d'entraînement d'un élément d'impression sont des rainures verticales.

3. Dispositif selon la revendication 2, caractérisé en ce que la partie avant dudit chassis a une forme de quille (6-2) et la partie arrière comporte une goupille (19) élastique.

4. Dispositif selon une des revendication 1 à 3, caractérisé en ce que des éléments d'impression contigus (5, 6) sont, dans la direction de fonctionnement, décalés les uns par rapport aux autres afin de réduire l'influence réciproque des unités électromagnétiques.

5. Dispositif selon la revendications 4, caractérisé en ce qu'il est utilisé dans des imprimantes à impact.
